# EUROPÄISCHE PATENTSCHRIFT

(11) **EP 2 304 382 B1**
(45) Veröffentlichungstag und Bekanntmachung des Hinweises auf die Patenterteilung: **14.08.2013**
(21) Anmeldenummer: 09745461.5
(22) Anmeldetag: 18.05.2009
(51) Int. Cl.: F42B 12/42, F41H 13/00, F42B 12/36, F42B 27/08

(54) **VORRICHTUNG ZUM IRRITIEREN VON PERSONEN ODER PERSONENANSAMMLUNGEN**
APPARATUS FOR IRRITATING PERSONS OR CROWDS OF PEOPLE
DISPOSITIF POUR EXPOSER DES PERSONNES OU DES RASSEMBLEMENTS DE PERSONNES À UNE STIMULATION IRRITANTE

(30) Priorität: 16.05.2008 DE 202008006658 U
(43) Veröffentlichungstag der Anmeldung: 06.04.2011
(73) Patentinhaber: NEWCO Safety Technologies GmbH, 24159 Kiel (DE)
(72) Erfinder: DIEDERICHS, Hanns-Juergen, 22946 Trittau (DE)
(74) Vertreter: Czybulka, Uwe
(86) Internationale Anmeldenummer: PCT/DE2009/000691
(87) Internationale Veröffentlichungsnummer: WO 2009/138077

(56) Entgegenhaltungen:
- WO-A-2006/055703
- DE-A1- 2 842 797
- FR-A- 2 886 394
- US-B1- 6 190 022
- US-B1- 6 367 943

## Beschreibung

Die Erfindung betrifft eine Vorrichtung zum Irritieren von Personen oder Personenansammlungen. Die Vorrichtung weist zumindest eine Irritationseinrichtung auf, die Irritationssignale erzeugt, durch die die Personen irritiert werden.

Eine solche Vorrichtung ist etwa aus der DE 2842797 C2 bekannt. Die Vorrichtung ist hierbei ein Wurfkörper in Form einer Handgranate, in dem mehrere pyrotechnische Effektladungen, zum Beispiel Knall-, Blitz- oder Tränengasladungen aufgenommen sind. Diese Effektladungen werden mithilfe einer Zündvorrichtung gezündet, die zum Beispiel einen Kipphebelzünder aufweist. Der Wurfkörper wird in Richtung auf die zu irritierende Person oder die zu irritierenden Personensammlung geworfen, wonach die einzelnen Effektladungen aus dem Behälter ausgestoßen werden, sich im Raum verteilen und einen entsprechenden oben erwähnten Effekt auslösen. Die Auslösung der einzelnen Effekte erfolgt nicht simultan, sondern nacheinander in mehr oder minder kurzen Zeitabständen. Die betroffenen Personen werden dadurch in hohem Maße irritiert und sind häufig nicht mehr handlungsfähig. In diesem Zustand können Ordnungskräfte eingreifen, um die Person entweder festzunehmen oder Personenansammlungen auseinander zu treiben.

Ein weiteres Beispiel für einen solchen Irritationskörper ist in der WO94/08200 beschrieben. Hier sind die Effektladungen in radialen Bohrungen eines Behälters nach Art einer Handgranate gelegen, die jeweils mit einem Stopfen oder dergleichen verschlossen sind. Bei der Zündung der Effektladungen werden die Stopfen weggeschleudert. Der Wurfkörper wird zudem bei der Zündung der einzelnen Effektladungen durch deren erzeugte Rückstoßkräfte räumlich versetzt, wodurch eine zusätzliche Irritation auftritt.

Die bekannten Wurfkörper haben sich in einer Vielzahl von Fällen bewährt, so zum Beispiel bei der Überwältigung von Flugzeugentführern oder bei der Auflösung von Massendemonstrationen.

Es hat sich jedoch gezeigt, dass die Irritationsbeziehungsweise Schockwirkung nach dem ersten Effekt, zum Beispiel einem lauten Knall, abnimmt, sodass die weiteren Effekte in ihrer Wirkung hinsichtlich einer Irritation abgeschwächt werden.

Aus der US6190022 ist es bekannt, optische Irritationssignale in Form von intensiven, die zu irritierenden Personen blendenden Lichtblitzen zu erzeugen. Es kann vorgesehen werden, Licht mit zwei unterschiedlichen Wellenlängen zu verwenden, wobei eines der Lichtsignale auch ein kontinuierliches Signal sein kann.

Aus der FR2886394 ist eine Vorrichtung bekannt, die optische Irritationssignale abgibt, deren Dauer und Frequenz kontrolliert werden kann. Vorgeschlagen werden hierbei optische Wechselsignale mit Frequenzen zwischen 5 und 20 Hertz.

Auch solche Vorrichtungen mit optischen Irritationssignalen sind wirksam.

Der Erfindung liegt die Aufgabe zugrunde, eine Irritationseinrichtung so zu modifizieren, dass eine Abschwächung der Irritation beziehungsweise des Schocks bei den zu irritierenden Personen nicht oder nur in einem deutlich geringerem Maße auftritt als bisher.

Diese Aufgabe ist gemäß der Erfindung durch die Merkmale des Anspruches 1 gelöst.

Demgemäß weist die Vorrichtung, die üblicherweise als Wurfkörper in Form eine Handgranate ausgebildet sein kann, eine erste Irritationseinrichtung auf, die mit einer relativ hohen Frequenz wiederholte erste optische Irritationssignale erzeugt, nämlich Lichtblitze mit hoher Intensität nach Art einer stroboskopischen Lichtquelle mit einer Frequenz von mehr als 3 Sekunden und bis zu 20 Signalen pro Sekunde. Zusätzlich ist noch eine zweite Irritationseinrichtung vorgesehen, die sich von den optischen Irritationssignalen deutlich abhebende starke Schallsignale, insbesondere laute Knallsignale erzeugt.

Es hat sich gezeigt, dass durch eine Kombination solch unterschiedlicher Irritationssignale, die auf unterschiedliche Sinnesorgane der zu irritierenden Personen einwirken, also auf Augen und Gehör, die Irritations- beziehungsweise Schockwirkung bei den zu irritierenden Personen praktisch nicht abgeschwächt wird.

Vorzugsweise erzeugt die zweite Irritationseinrichtung akustische Signale, die einmalig oder wiederholt mit relativ niedriger Frequenz zwischen zwei Signalen pro Sekunde (2/s) und einem Signal pro vier Sekunden (0,25/s) abgegeben werden. So kann zum Beispiel die zweite Irritationseinrichtung einmalig zu Beginn oder kurz vor Beginn der ersten optischen Irritationssignale ein lautes Knallsignal abgeben, das bereits eine gewisse Schockwirkung auslöst, wonach anschließend die eine gewisse Schockwirkung auslöst, wonach anschließend die optischen stroboskopischen Irritationssignale erzeugt werden, die die Schockwirkung verstärken beziehungsweise diese nicht abschwächen.

Die Irritationseinrichtungen gemäß der Erfindung weisen bevorzugt pyrotechnische Effektladungen zum Erzeugen der

Irritationssignale auf, also zum Beispiel der Lichtblitze und Knallsignale. Es ist jedoch auch möglich, diese Irritationssignale auf andere Art, zum Beispiel mithilfe elektronischer Steuerungsschaltungen zu erzeugen.

Es hat sich gezeigt, dass der wesentliche Irritationseffekt durch die kontinuierlichen ersten Irritationssignale, insbesondere in Form von stroboskopischen Lichtblitzen, erzeugt wird, wobei zur Unterstützung noch andere Irritationssignale, insbesondere einmalige oder mit niedriger Frequenz aufeinander folgende Knallsignale abgegeben werden.

Die Erfindung ist in einem Ausführungsbeispiel anhand der Figur näher erläutert, in der ein Längsschnitt durch eine als Wurfkörper in Form einer Handgranate ausgebildete Vorrichtung gemäß der Erfindung mit mehreren Effektladungen gezeigt ist.

Ein Wurfkörper 1 weist ein zylindrisches Gehäuse 2 nach Art einer Handgranate auf, wobei an dem oberen Ende des Gehäuses ein Kipphebelzünder 3 angeordnet und das Gehäuse auf der dem Kipphebelzünder 3 gegenüber liegenden Seite durch einen Bodendeckel 4 abgeschlossen ist. In dem Gehäuse ist ein axial ausgerichtetes Abteil 5 vorgesehen, das bei geöffnetem Bodendeckel 4 zugänglich ist. Das Abteil 5 ist in der Regel zylinderförmig. In das Abteil 5 kann ein Paket 6 aus mehreren dicht gepackten Effektladungen unterschiedlicher Art, in diesem Falle Knallladungen 7a und stroboskopische Lichtblitze abgebende Effektladungen 7b, 7c eingesetzt werden.

Sämtliche Effektladungen 7a, 7b und 7c sind in diesem Falle pyrotechnische Effektladungen.

Die einzelnen Effektladungen 7a, 7b und 7c des Paketes 6 sind jeweils mit Zündschnüren 9 versehen, die sich auf der, dem Bodendeckel 4 gegenüber liegenden Seite nach außen erstrecken und dabei einer Verzögerungsladung 10 zugewandt sind, die Teil der Zündeinrichtung 3 mit dem Kipphebelzünder ist.

In jeder Hülse 8 sind neben der jeweiligen Effektladung noch eine Ausstoßladung 11, die mit einer jeweiligen Zündschnur 9 verbunden ist, und ferner eine Verzögerungsladung 12 aufgenommen.

Wenn der Wurfkörper in Richtung einer zu irritierenden Person oder einer zu irritierenden Personenansammlung geworfen wird, zündet der Kipphebelzünder die Verzögerungsladung 10 und anschließend diese die Zündschnüre 9 der einzelnen Effektladungen an. Die Hülsen 8 der einzelnen Effektladungen werden dadurch aus dem Gehäuse 2 ausgestoßen, wonach nach Abbrand der einzelnen Verzögerungsladungen 12 die Effektladungen 7a, 7b und 7c gezündet werden. Bei der bevorzugten Ausführung der Erfindung kann zum Beispiel die Effektladung 7a durch die entsprechende Verzögerungsladung 12 als erste Effektladung gezündet werden und einen einmaligen oder mehre nacheinander mit niedriger Frequenz auftretende laute Knallsignale abgeben. Als nächstes wird kurz danach die Effektladung 7b durch ihre Verzögerungsladung 12 gezündet und gibt wiederholte helle, die zu irritierenden Personen blendende Lichtblitze mit einer Frequenz bis zu 20 Blitzen pro Sekunde ab. Die Effektladung 7c, die anschließend gezündet wird, kann weitere Irritationssignale abgeben, zum Beispiel wiederum Knallsignale oder bevorzugt intensive stroboskopische Lichtblitze.

Auch wenn im Vorherigen die Ausbildung der Vorrichtung gemäß der Erfindung als Wurfkörper und die Effektladungen als pyrotechnische Effektladungen beschrieben wurden, sind durchaus andere Ausführungsformen möglich. So kann zum Beispiel die Vorrichtung gemäß der Erfindung als stationäre Einheit ausgebildet werden, von der intensive, zum Beispiel durch Laser erzeugte Lichtblitze und starke Schallsignale ausgehen. Solche Modifikationen liegen im Schutzbereich der die Erfindung bestimmenden Ansprüche.

## Patentansprüche

1. Vorrichtung zum Irritieren von Personen oder Personenansammlungen mit zwei Irritationseinrichtungen, die unterschiedliche Irritationssignale erzeugen, wobei die erste Irritationseinrichtung erste Irritationssignale in Form von intensiven, die zu irritierenden Personen blendenden Lichtblitzen mit einer Frequenz von mehr als drei Signalen pro Sekunde (3/s) erzeugt, und die zweite Irritationseinrichtung starke Schallsignale erzeugt, und zwar entweder einmalig zu Beginn der Lichtblitze oder kurz vor diesen oder wiederholend mit einer gegenüber den Lichtblitzen deutlich niedrigeren Frequenz.

2. Vorrichtung nach Anspruch 1, **dadurch gekennzeichnet, dass** die starken Schallsignale laute Knallsignale sind.

3. Vorrichtung nach Anspruch 1 oder 2, **dadurch gekennzeichnet, dass** die erste Irritationseinrichtung die Lichtblitze mit einer Frequenz zwischen drei Signalen pro Sekunde (3/s) und zwanzig Signalen pro Sekunde (20/s) erzeugt, und dass die zweite Irritationseinrichtung wiederholte starke Schallsignale mit einer Frequenz zwischen zwei Signalen pro Sekunde (2/s) und einem Signal pro vier Sekunden (0,25/s) erzeugt.

4. Vorrichtung nach einem der vorhergehenden Ansprüche, **dadurch gekennzeichnet, dass** die Vorrichtung als Wurfkörper (1) nach Art einer Handgranate ausgebildet ist.

5. Vorrichtung nach einem der vorhergehenden Ansprüche, **dadurch gekennzeichnet, dass** die Irritationseinrichtungen zum Erzeugen der Irritationssignale pyrotechnische Effektladungen (7a,7b,7c) aufweisen.

6. Vorrichtung nach Anspruch 5, **dadurch gekennzeichnet, dass** die pyrotechnischen Effektladungen (7a,7b,7c) zu einem Paket (6) zusammengefasst und mit Zündschnüren (9) versehen sind, die mit einer Zündeinrichtung (3) verbunden sind, und dass das Paket (6) in ein Abteil des Wurfkörpers (1) eingesetzt ist.

7. Vorrichtung nach Anspruch 5 oder 6, **dadurch gekennzeichnet, dass** zumindest eine pyrotechnische Ausstossladung (11) zum Ausstossen der Effektladungen (7a,7b,7c) aus dem Abteil des Wurfkörpers (1) vorgesehen ist.

8. Vorrichtung nach einem der vorhergehenden Ansprüche, **dadurch gekennzeichnet, dass** die Irritationseinrichtungen Verzögerungseinrichtungen aufweisen, um die Irritationssignale in unterschiedlichen Zeitperioden abzugeben.

9. Vorrichtung nach einem der Ansprüche 5 bis 8, **dadurch gekennzeichnet, dass** die pyrotechnischen Effektl ladungen (7a,7b,7c) für die Irritationssignale jeweils in einer Hülse untergebracht sind.

## Claims

1. A device for irritating persons or crowds of persons with two irritation means generating different irritation signals, the first irritation means generating first irritation signals in the form of intense flashes with a frequency of more than three signals per second (3/s), which dazzle the persons to be irritated, and the second irritation means generating strong sound signals, namely either once at the beginning of the flash or shortly prior to it or repeatedly with a frequency that is clearly lower as compared with the flashes.

2. Device according to claim 1, **characterized in that** the strong sound signals are loud bang signals.

3. Device according to claim 1 or 2, **characterized in that** the first irritation means generates the flashes with a frequency of from three signals per second (3/s) to twenty signals per second (20/s) and the second irritation means generates repeated strong sound signals with a frequency of from two signals per second (2/s) to one signal every four seconds (0.25/s).

4. Device according to any of the preceding claims, **characterized in that** the device is shaped as a projectile body like a hand grenade.

5. Device according to any of the preceding claims, **characterized in that** the irritation means for generating the irritation signals comprise pyrotechnical effect charges (7a, 7b, 7c).

6. Device according to claim 5, **characterized in that** the pyrotechnical effect charges (7a, 7b, 7c) are combined to a package and provided with fuses (9) which are connected with an ignition means (3) and that the package (6) is inserted into a compartment of the projectile body (1).

7. Device according to claim 5 or 6, **characterized in that** at least one pyrotechnical ejection charge (11) is provided for ejecting the effect charges (7a, 7b, 7c) out of the compartment of the projectile body (1).

8. Device according to any of the preceding claims, **characterized in that** the irritation means comprise delay means in order to emit the irritation signals in different time periods.

9. Device according to any of claims 5 to 8, **characterized in that** the pyrotechnical effect charges (7a, 7b, 7c) are in each case accommodated in a sleeve.

## Revendications

1. Dispositif pour exposer des personnes ou des rassemblements de personnes à une stimulation irritante, comportant deux dispositifs d'irritation qui engendrent différents signaux d'irritation, le premier dispositif d'irritation engendrant des premiers signaux d'irritation sous forme d'éclairs lumineux intenses éblouissant les personnes à irriter avec une fréquence de plus de trois signaux par seconde (3/s), et le deuxième dispositif d'irritation engendrant des signaux acoustiques forts, et plus précisément soit une seule fois au début des éclairs lumineux ou juste avant ceux-ci ou de manière répétée avec une fréquence nettement plus faible par rapport aux éclairs lumineux.

2. Dispositif selon la revendication 1, **caractérisé en ce que** les signaux acoustiques forts sont des détonations bruyantes.

3. Dispositif selon la revendication 1 ou 2, **caractérisé en ce que** le premier dispositif d'irritation engendre les éclairs lumineux avec une fréquence entre trois signaux par seconde (3/s) et vingt signaux par seconde (20/s), et **en ce que** le deuxième dispositif d'irritation engendre des signaux acoustiques forts répétés avec une fréquence entre deux signaux par seconde (2/s) et un signal toutes les quatre secondes (0,25/s).

4. Dispositif selon l'une des revendications précédentes, **caractérisé en ce que** le dispositif est réalisé sous forme de projectile (1) à la manière d'une grenade à main.

5. Dispositif selon l'une des revendications précédentes, **caractérisé en ce que** les dispositifs d'irritation présentent des charges à effet pyrotechnique (7a, 7b, 7c) pour engendrer des signaux d'irritation.

6. Dispositif selon la revendication 5, **caractérisé en ce que** les charges à effet pyrotechnique (7a, 7b, 7c) sont rassemblées pour former un paquet (6) et pourvues de mèches détonantes (9) qui sont reliées à un détonateur (3) et **en ce que** le paquet (6) est inséré dans un compartiment du projectile (1).

7. Dispositif selon la revendication 5 ou 6, **caractérisé en ce qu'**au moins une charge pyrotechnique d'éjection (11) est prévue pour éjecter les charges à effet pyrotechnique (7a, 7b, 7c) hors du compartiment du projectile (1).

8. Dispositif selon l'une des revendications précédentes, **caractérisé en ce que** le dispositif d'irritation présente des dispositifs de ralentissement pour émettre les signaux d'irritation dans des périodes de temps différentes.

9. Dispositif selon l'une des revendications 5 à 8, **caractérisé en ce que** les charges à effet pyrotechnique (7a, 7b, 7c) pour les signaux d'irritation sont chacune logées dans une douille.
